# EUROPÄISCHE PATENTANMELDUNG

(11) **EP 2 551 213 A1**
(43) Veröffentlichungstag der Anmeldung: **30.01.2013**
(21) Anmeldenummer: 12173387.7
(22) Anmeldetag: 25.06.2012
(51) Int. Cl.: B65D 77/28, B65D 81/32, B65D 85/60

(54) **Verpackung für Kalt- und Warmspeisen**

(30) Priorität: 29.07.2011 DE 102011108833
(71) Anmelder: Felten, Matthias, 52066 Aachen (DE)
(72) Erfinder: Felten, Matthias, 52066 Aachen (DE)
(74) Vertreter: Limbeck, Achim

(57) **Zusammenfassung**

Die vorliegende Erfindung betriffteine neuartige Verpackung für Kalt- und Warmspeisen, welche dadurch gekennzeichnet ist, dass zumindest zwei getrennte, einzeln nach unten (7) herausragende Speisetaschenbereiche (3) vorgesehen sind.

## Beschreibung

### Technisches Gebiet

Die Erfindung betrifft eine Verpackung für Kalt-und Warmspeisen, insbesondere aber nicht ausschließlich für warm zu servierende Speisen sowie hierin verpackte Speisen, insbesondere Warmspeisen und Süßwaren sowie Verfahren zum Ewärmen von Warmspeisen.

### Stand der Technik

Eine Vielzahl an Speisen wird in seiner Verpackung vordem Verzehrerwärmt. Hierzu zählen insbesondere Fertiggerichte aberauch Wurstwaren, die bspw. in einem Wasserbad oder auch in einem Mikrowellenofen erwärmt werden können. Dieses erfolgt selbständlich häufig in den eigenen vier Wänden. Ebenso werden derartige Speisen bspw. auf Sportveranstaltungen oder zu anderen Großereignissen angeboten. Ebenfalls werden Verpackungen angeboten, in denen Kaltspeisen, bspw. Süßwaren, verpackt werden können, um diese direkt aus der Verpackung zu verspeisen, ohne diese zunächst in ein anderes Behältnis zu füllen.

### Darstellung der Erfindung

Es ist Aufgabe vorliegender Erfindung, eine Verpackung der eingangs genannten Art bereitzustellen, die einfach zu handhaben sind, so dass auch in hektischen Situationen ein betriebssicherer Umgang mit diesermöglich ist.

Als Lösung schlägt vorliegende Erfindung einerseits eine Verpackung der eingangs genannten Art vor, welche sich durch zumindest zwei getrennte, einzeln nach "unten" herausragende Speisetaschenbereiche auszeichnet.

Durch diese Speisetaschenbereiche können insbesondere unterschiedliche Speisen, wie bsp zwei Würstchen o.ä., in einer gemeinsamen Verpackung vorbereitet und gehandhabt werden. Auf diese Weise können insbesondere Fehler in der Handhabe, wie bspw. ein Abreißen zweiter Würstchen an einer diese verbindenden Einschnürung wirkungsvoll vermieden werden, auch wenn die entsprechenden Würstchen unter Hektik verkauft bzw. gehandhabt werden müssen.

Darüber hinaus gewährleisten die nach unten herausragenden Speisetaschenbereiche, dass diese äußerst gleichmäßig erwärmt werden können. Dieses gilt insbesondere, wenn das Erwärmen im Wasserbad bzw. in einer Wasser dampfumgebung erfolgt. Hierdurch können mithin insb e - sondere zwei in den Speisetaschen befindliche Würstchen dementsprechend gleichförmig gewärmt werden. Letzteres gilt insbesondere auch bspw. für große Würstchen, deren eines Ende in dem einen Speisetaschenbereich und deren anderes Ende in dem anderen Speise taschenbereich angeordnet ist, wobei auch hier die Verpackung selbstredend das Würstchen sichert und gegen ein Zerbrechen, bspw. in hektischen Momenten, schützt.

Dementsprechend können die beiden Speisetaschenbereiche oben miteinanderentwederzu einergemeinsamen Speisetasche oder zu zwei getrennten Speisetaschen verbunden sein. Die Verbindung bedingt ein unmittelbares Nebeneinander der Speisetaschenbereiche im oberen Bereich, wobei eine derartige Verbindung im Verhältnis zu dem nach unten herausragenden Bereichen ausreichend klein gewählt werden kann, so dass hierkeine thermischen Nachteile zu befürchten sind. Vorzugsweise ist die Verbindung derart klein ausgestaltet, dass der Bereich dieser Verbindung in etwa dem Durchmesserdernach unten herausragenden Speisetaschenbereiche entspricht.

Darüber hinaus gewährleistet die oben vorgesehene Verbindung, dass die Verpackung dort leicht ergriffen und bspw. einem Wasserbad oder einem sonstigen Warmhaltebereich oder-gefäß entnommen werden kann.

Je nach konkreter Umsetzung vorliegender Erfindung ist es möglich, dass durch die nach unten herausragenden Speisetaschenbereiche einerseits und die dazwischen liegende Verbindung andererseits ein sich nach unten öffnendes Joch bildet, überwelches die Verpackung einfach aufgehängt bzw. sonst wie in einer Bereithalte position gehalten werden kann. Insbesondere kann durch eine derartige Haltevorrichtung, die verhältnismäßig einfach aufgebaut sein kann, eine vereinfachte Handhabe auch unter hektischen Bedingungen gewährleistet werden.

Als weitere Lösung schlägt vorliegende Erfindung eine Verpackung für warm zu servierende Speisen vor, welche sich durch wenigstens eine Speisetasche und eine Bestecktasche a uszeichnet.

Zwarerseheintes zunächst wide risinnig, sowohldie warm zu servierenden Speisen als auch zugehöriges Besteck zu erwärmen, insbesondere da für das Erwärmen des Bestecks sinnlos Energie aufgewandt werden muss. Andererseits überwiegt der Vorteil der vereinfachten Handhabe, dass nämlich Besteck nicht separat vorgehalten und ausgegeben werden muss, die zusätzlich hierfürbenötigte Energie beiweitem, insbesondere da häufig verhältnismäßig große Mengen entsprechender Speisen über sehr lange Zeit vorgehalten werden müssen, was letztlich an anderer Stelle zu we ita us gröβeren Energie verluste n führt.

Vorzugsweise ist die Bestecktasche oben an der Speisetasche angeordnet. Dieses ermöglicht es, je nach konkreter Anwendung dieser Verpackung, die Bestecktasche nicht in einem wärmenden Bereich, wie bspw. ein Wasserbad, zu tauchen, so dass der vorstehend genannte Nachteil garnicht bzw. nicht in dem Maße auftritt. Darüber hinaushat sich herausgestellt, dass häufig die Bestecktaschen sowie die darin untergebrachte Utensilien eine wesentlich geringere Wärmekapazität als die an sich in den Speisetaschen angeordneten Speisen aufweisen, so dass derartige Verpackungen ggf. an der Bestecktasche auch mit der bloßen Hand ergriffen werden können, was möglicherweise an der Speise tasche wegen derhohen Wärme kapazität noch nicht möglich ist.

An der Bestecktasche kann wenigstens eine weitere Bestecktasche angeordnet sein, wobeije nach konkreter Ausgestaltung vorliegender Erfindung hierdurch insbesondere weitere Joche gebildet werden können, welche ein Aufhängen oder sonstiges Ausrichten der verpackung beider Lagerung oderbeim Erwärmen derin der Verpackung verpackten Speisen ermöglichen. Dieses ist insbesondere dann möglich, wenn die weiteren Bestecktaschen bspw. von einem oberen Bereich ausgehend nach unte n herausragend a usg e sta lte t sind.

In den Bestecktaschen können, insbesondere wenn diese länglich und herausragend ausgebildet sind, bspw. Messerund Gabelbzw. Löffel angeordnet sein. Ebenso ist es denkbar, in den Bestecktaschen weitere Utensilien, welche zu Verzehr der Spiesen hilfreich sind, welche jedoch selbst nicht verzehrt werden, unterzubringen. Dieses können bspw. Zahnstocher, Papierservietten oder Werbeutensilien se in. In diesem Zusammenhang sei erwähnt, dass vorliegend Speisetaschen - in Abgrenzung zu Bestecktaschen - dazu diesen, zum Verzehr geeignete und bestimmte Waren unterzubringen, wie bspw. nicht nur die Speisen selbst, sondern auch etwaige Würzmittel. Dieses kann demnach insbesondere neben Würstchen auch Salz, Pfe ffe r, Se nf, Mayonnaise oder Tomatensauce e umfassen.

Es versteht sich, dass eine Verpackung letztlich in vielerlei Richtung transportiert, gelagert oder sonst wie gehandhabt werden kann. Im vorliegenden Zusammenhang beziehen sich die Begriffe "oben" und "unten" jeweils auf Vorzugsrichtungen, welche die Verpackung während des Erwärmens bzw. Brühens einnehmen sollte. So bezeichnetim vorliegenden Zusammenhang der Begriff "unten" einen verhältnismäßig heißen Bereich, während derBegriff "oben" in der Regeleinen kühleren Bereich oderaber eine bevorzugte Entnahmerichtung der Verpackungen aus einem Wärme-oder Brühapparat bezeichnet, während in letzterem Fall "unten" eine derbevorzugten Ertnahmerichtung entgegenge setzte Richtung bezeichnet. Insofern ist vorliegende Verpackung zunächst einmal dafür bestimmt, bspw. in einem Wasserbad entsprechend Speisen zu erwärmen, während oberhalb des Wasserbades bestimmte Bereiche der Verpackung möglicherweise nicht odernurin sehr geringem Maße mit dem Wasserbad in Kontakt kommen. Auch in einem Dampf- oder Wärmeraum werden entsprechende Verpackungen in der Regel von oben entnommen, so dass diese Vorzugsrechnungen auch bei allseits hohen Temperaturen noch entsprechend definiert sind. Andererseits versteht es sich, dass die aufgabengemäßen Vorteile der oben genannten Lösungen auch auftreten, wenn die Verpackungen bspw. in das Wasserbad hineinfallen und ganzseitig erwärmt werden bzw. wenn ohnehin eine ganzseitige Erwärmung stattfindet. Einerseits verbleibtes bei der verhältnismäßig geringen Wärmekapazität im Bereich der Bestecktaschen. Andererseits kann weiterhin eine e ntsp re c he nd betriebssiehere Handtasche auch unter hektischen Betriebsbe dingungen gewährleistet werden.

Oben an der Verpackung kann eine weitere Speisetasche angeordnet sein. In dieserSpeisetasche kann einerseits dieselbe Speise, bspw. Würstchen, zu finden sein, wie sie auch unten verpackt ist. In einer derartigen Ausgestaltung empfiehlt es sich, dass die obere Speisetasche möglichst dicht an den unteren Speisetaschen angeordnet ist, um nach Möglichkeit die vorstehend aufgeführten Vorteile nutzen zu können. Andererseits ist es auch denkbar, in der oberen Speisetasche Würzmittel unterzubringen, welches naturgemäß in der Regel nicht erwärmt wird. Insbesondere in einer derartigen Ausgestaltung bzw. dann, wenn das Würzmittel etwas temperaturempfindlich ist, empfiehlt es sich, die obere Speisetasche möglichst weit oben anzuordnen, so dass - bei geeigneter Umsetzung des Erwärmens bzw. Brühens-die obere Speisetasche möglichstweit obenliegend vorgesehen ist und möglichst wenig erwärmt wird.

Um hinsichtlich der Definition von "oben" und "unten" die Betriebssicherheit zu erhöhen, können diesbezüglich weitere Maßnahmen vorgesehen sein. Insbesondere kann diesbezüglich insbesondere eine geeignete Beschriftung vorgesehen sein. Ebenso ist es insbesondere möglich, durch graphische Elemente "oben" und "unten" bei der vorliegenden Verpackung intuitiv für einen Benutzervorzugeben. Dieses kann insb e so n-dere dadurch geschehen, dass die Verpackung in Form eines Lebewesens, sei es in Form eines Tieres oder insbesondere eines Menschen, ausgebildet sein kann. Insbesondere wenn die Verpackung das Abbild eines Menschen trägt, können die nach unten herausragenden Speisetaschenbereiche Beine darstellen. Ebenso können oben angeordnete Bestecktaschen bzw. Speisetaschen Körper bzw. Kopf einerPerson darstellen. Auch die Arme können als Speise- oder Bestecktaschen abgebildet werden. Inso weit Personen in der Regelaufrecht stehen, folgt intuitiv, dass die nach unten herausragenden Speisetaschenbereiche dementsprechend als Beine auch unten angeordnet werden.

Darüber hinaus versteht es sich, dass ggf. geeignete Gestelle und ähnlichesvorgesehen sein können, welche die Verpackungen in geeigneter Weise und in dergewünschten Richtung ausgerichtettragen.

Insbesondere kann die Verpackung eine odermehrere nach unten wirksame Hinterschneidungen aufweisen, die bspw. mit den vorgenannten Gestellen wechselwirken können. Ebenso können diese Hinterschneidungen dazu dienen, die Verpackung an Topfrändem oder sonstigen Kanten, Rändern oder Auflagen, wie auf Stäben oder Drähten, abzustützen. Eine dementsprechend nach unten herausragenden Speisetaschenbereichen oder auch den nach unten ragenden Bestecktaschen gebildet werden. Ebenso könnten derartige Hinterschneidungen, mittels welcher die Verpackung gerichtet vorgehalten werden kann, durch die taschenbildende Enschneidungen oderseparat an- oder ausgeformt Haken gebildet werden.

Eine Ausric htung der Verpackung wird darüber hinaus erleichtert, wenn zumindest eine der Taschen eigenste if ausgebildet ist. Vorzugsweise sind sämtliche Taschen, seien es Speisetaschen oder Bestecktaschen eigensteif ausgebildet, so dass die Verpackung ohne weiteres aufgestellt werden kann. Hierbeiversteht es sich, dass ggf. die Egensteifigkeit nur insoweit gegeben sein braucht, solange Speisen bzw. sonstige Dinge sich in den Taschen befinden. Vorteilhafterweise sind die Taschen zumindest derart eigensteif ausgebildet, dass sie auch ohne Speisen eine gewisse Tagkraft bewahren, so dass - ggf. - die Speisen aus den Taschen heraus verzehrt werden können, welche dementsprechend dann als Teller bzw. tellerähnliche Auflage dienen können.

Wie an sich von Joghurt oder Quarkbechem oder auch bereits von fein in Stücke geschnittenen Wurstwaren, welche als Currywurst in Form einer Fertigspeise angeboten werden, bekannt, kann die Verpac kung eine Vorderschale und eine Hinterschale aufweisen, wobeidie Hinterschale im Wesentlichen schalenförmig oder topförmig die Speisen umgibt sowie die Vorderschale letztlich im Wesentlichen in Form eines Deckels und die Hinterschale vorne verschließt. Hierbei ist die Vorderschale normalerweise flächig ausgebildet.

Durch Einschneidungen, insbesondere der Hinterschale - aber auch möglicherweise der Vorderchale, wenn dieses in besonderen Ausführungsformen wünschenswert ist - können die einzelnen Taschen ohne weiteres ausgeformt werden. Insofern ist es von Vorteil, wenn wenigstens eine derbeiden Schalen für jeweils zwei der Taschen einstückig ausgebildet ist. Auf diese Weise lässt sich die Integrität der Verpackung einfach sicherstellen. Vorzugsweise sind sowohldie Vorderschale als auch die Hinterschale jeweils für zwei der Taschen einstückig ausgebildet, wobei es insbesondere auch möglich ist, die gesamte Vorderseite sowie die gesamte Hinterschale jeweils einstückig auszubilden. Diese erleichtert insbesondere die Herstellung.

Die Taschen unterteilenden Einteilungen können ohne weiteres auch als Hinterschneidungen zum Ausrichten d e r Ve rp a c kung hinsichtlich der Richtungen "oben" und "unten" dienen.

Die vorliegende Verpackung eignet sich insbesondere zum Verpacken von Wurstwaren und hierinsbesondere von Brühwürsten und Wie - nerwürstchen bzw. ä hnlic he durch Erwärmen zuzubereitende Wurstwaren. Hierbeihandelt es sich um Produkte, die insbesondere bei Großveranstaltungen gerne in großen Mengen verzehrt werden, wo Probleme mit der Handhabe von besonderer Bedeutung sind. Insbesondere bei einzeln nach unten herausragenden Speisetaschenbereichen bzw. blei unterhalb von Bestecktaschen angeordneten Speisetaschen kann der Charakter derangebotenen Speise gut durch die Verpackung in den Vordergrund gestellt werden, was letztlichverkaufsfordernd wirkt.

Insbesondere ist es ohne weiteres möglich, die Verpackung derart auszugestalten, dass jeweils eine Wurst in einer Speisetasche verpackt ist, wobei die Verpackung ohne weiteres noch zusätzliche Speisetaschen aufweisen kann, in d e ne n bspw. Würzmittelvorgesehen sind.

Es versteht sich, dass die Merkmale der vorstehend bzw. in den Ansprüchen beschriebenen Lösungen ggf. auch kombiniert werden könne n, um die Vorteile e ntsp re c he nd kumuliert umsetzen zu können.

### Kurzbe schreibung der Zeichnungen

Weitere Vorteile, Ziele und Egenschaften vorliegender Erfindung werden anhand nach folgender Beschreibung von Ausführungsbeispielen erläutert, die insbesondere auch in anliegender Zeichnung dargestellt sind. In den Zeichnungen zeigen:
- Fig.1: eine schematische Aufsicht auf eine ernte Verpackung ;
- Fig.2: eine schematische Aufsicht auf eine zweite Verpackung;
- Fig.3: eine dritte Verpackung, welche derzweiten Verpackung ähnelt, in Detaild arstellung ;
- Fig.4: die Rückseite derdritten Verpackung nach Eg.3;
- Eg.5: die dritte Verpackung nach den Fig n.3 und 4 in ihrem Aufbau;
- Eg.6: das Öffnen der zweiten und dritten Verpackungen in schematischerSeite na nsic ht;
- Fig.7: eine mögliche Positionierung derVerpackungen nach den Fig n.1-6 zum Erwärmen;
- Fig.8: eine weitere mögliche Positionierung der Verpackungen nach den Fig n.1-6 zum Erwärmen;
- Fig.9: eine mögliche Dimensionierung der Verpackungen nach den Fig n.1-6.
- Fig.10: eine vierte Ve rp a c kung in ä hnlic he r Darstellung wie in d e n Fig n.1 und 2;
- Fig.11: eine fünfte Verpackung in ähnlicher Darstellung wie in den Fig n.1,2 und 10;
- Fig.12: die Verpackung nach Fig.11 in einer Seitenansicht; und
- Fig.13: eine mögliche, der Positionierung nach Fig.8 ähnelnden Positionierung der Verpackung nach den Fig n.11 und 13 zum Erwärmen.

### Ausführung der Erfindung

Die in den Fig n.1-5 dargestellten Verpackungen 1 weisen jeweils Speisetaschen 2 sowie Bestecktaschen 5 auf, die jeweils durch Einschneidungen 6 voneinander getrennt sind. Herbei weisen die Hierbei weisen die Verpackungen 1 jeweils zwei nach unten (gekennzeichnet durch Pfeil 7) weisende Speisetaschenbereiche 3 auf, welche beidem in Fig.1 dargestellten Ausfühmngsbeispiel nach oben (gekennzeichnet durch Pfeil 8) an einer Verbindung 4 über eine Einschneidung 6 mite inander verbunden sind, so dass zwei getrennte Speisetaschen 2 gebildet sind. Bei den in Fig n.2-5 dargestellten Ausführungsbeispielen hingegen ist an der Verbindung 4 keine Einsc hne id ung vorgesehe n, so dass hierdurch eine einzige Speisetasche 2 mit zwei nach unten (gekennzeichnet durch Pfeil 7) weisenden Speisetaschenhereichen 3 gebildetist. Auch istbeidiesen Ausführungsbeispielen oberhalb dernach unten weisenden Speisetaschen 2 lediglich eine gröβere Bestecktasche 5 vorgesehen, während an dieserStel le bei dem in Fig.1 dargestellten Ausführungs beispiel drei Bestecktaschen 5 vorgesehen sind.

Wie unmittelbar ersichtlich, sind die in den Fign.1-5 dargestellten Verpackungen 1 in Form eines Menschen ausgebildet, welche aufgrund dernach unten weisenden Speisetaschenbereiche 3 einen Bein- und Hüftenbereich 9 (lediglich in den Fig n.3 und 4 beziffert), aufgrund der Bestecktasche bzw. Bestecktaschen 5 einen Körper 10 (lediglich in den Fign.3 und 4 beziffert) und oben einen Kopf11 (lediglich in den Fign.3 und 4 beziffert) a ufw e ise n.

Im Kopf 11 weisen die Fig n.1 und 2 dargestellten Ausführungsbeispiele zweijeweils durch eine Einschneidung 6 getrennte Speisetaschen 2 auf, während der Kopf 11 des in den Fig n.3 bis 5 dargestellten Ausführungsbeispiels dortlediglich eine Speisetasche 2 besitzt.

Die in den Fign.1 bis 5 dargestellten Verpackungen weisen jeweils eine Hinterschale 13 auf, welche die Enschneidungen 6 und mithin die Taschen 2, 5 bildet und in sich eigenste if ausgestaltet ist. Diese Hinterschale 13 (lediglich in Eg.5 im Detail dargestellt und beziffert) wird von einer Vorderschale 12 (lediglich in Fig.5 beziffert) abgedeckt, welche bei diese m Ausführung sbeispiel als p la ne Folie ausgestaltet und mit einem Druck 14 bedruckt ist. Die Hinterschale 13 kann nach dem Öffnen als Teller zum Essen von Speisen genutzt weiden, da sie auch diesbezüglichausreichend eigensteif und stabilausgebildet ist. In diesem Zusammenhang verstehtes sich, dass beiabweichenden Ausbildungsformen Vorderschale und Hinterschale in ihren Aufgaben vertauscht sein können. Ebenso ist es auch denkbar, dass die Vorderschale Taschenbildet und die Hinterschale eben ausgebildet ist und dennochals Teilerzum Essen dienen kann.

In den Speisetaschen 2 können, wie insbesondere anhand Fig.4 ersichtlich, Speisen 15, bei den vorliegenden Ausführung sbeispielen insbeso nd e re Brühwürste 16, Bockwürste oder sonstige Würstchen, verpackt werden. Ebenso kann in den Speisetaschen 2. und insbesondere in den oben (8) vorgesehenen Speisetaschen 2. Würzmitte 117, wie beispielsweise Senf, Mayonnaise oder Tomatensauce verpackt werden, wobei bei den Ausführung sbe isp ie le n na c h Fig .4 dort le diglich eine Würzmitte lart a ng e - ordnet sein kann, wenn diese nicht separat noch zusätzlich verpackt werden, während bei den Ausführung sbeispielen nach den Fign. 1 und 2 jeweils zwei verschiedene Würzmittelarten, wie bspw. Senf und Tomatensauce, in denjeweiligen Speisetaschen 2 im Kopf 11 vorgesehen sein können. Beidem in Fig.4 dargestellten Ausführungsbeispiel sind in der die beiden nach unten (7) ragenden Speisetaschenbereiche 3 bildenden Speisetasche 2 zwei Brühwürstchen 16 vorgesehen. Ebenso ist es denkbar. bei einer derartigen Ausgestaltung derSpeisetaschenbereiche 3 auch lediglich eine Brühwurst dort vorzuse he n.

Im Körper 10 hingegen ist beidem in Fig.3 bis 5 dargestellten Ausführungsbeispiel Besteck, insbesondere ein Messer 18, eine Gabel 19 und eine Serviette 20, vorgesehen. Herbeisind das Messer 18 und die Gabe119 in nach unten ragenden Bereichen der Bestecktasche 5 angeordnet. Eine entsprechende Anordnung kann auch bei den Ausführung sbeispielen nach Fig.1 und 2, wie unmittelbarnachvollziehbar, vorgesehen se in.

Um die Verpackung 1 zu öffnen, kann, wie beispielhaft in Fig.6 dargestellt, bei den in Fign.1 bis 5 dargestellten Verpackungen 1 die Vorderschale 12 von der Hinterschale 13 abgezogen werden. Auf diese Weise können sowohldie Speisen 15 als auch die Bestecke 18, 19, 20 ohne weitereserreicht und in bestimmung sgemäβer Weise genutzt werden.

Wie beispielhaft anhand des Ausführung sbeispiels in Fig.1 erläutert, bilden die nach unten ragenden Bereiche der Bestecktaschen 5 bzw. derunten vorgesehenen Speisetaschen 2 jeweils Joche 21, die als Hinterschneidungen 22 bspw. in den Rand eines mit Wasser 23 gefüllten To pfs 24 eingehängt werden können, wie dieses in Fig.7 beispielhaft angedeutet ist, um auf diese Weise die in den Fig n.1 bis 5 dargestellten Verpackungen während des Erwämens geeignet positionieren zu können. Ebenso könne n die Einsc hne id ung e n 6 mit ihre n Hinterse hne id ung e n 22 die sb e züglich genutzt werden, wie beispielhaft in Fig.8 dargestellt. Hierbei versteht es sich, dass statt des Randes eines Topfes 24 auch andere entsprechende Vorsprünge, Stäbe, Drähte oder sonstigen Auflagen dementsprechend genutzt werden können. Je na c h konkreter Positionierung kann hierdurch insbesondere sichergestellt werden, dass derKopf 11 und mithin die dort vorgesehenen Speisen 15 lediglich einergeringen Wärmebelastung unterliegen und insbesondere auch leichtbspw. mit derHand ergriffen werden könne n, ohne dass eine Verbrennungs gefahrbesteht.

Entsprechend derbei den in den Fig n.1 bis 5 bevorzugtbesehrie - benen Speisen eignen sich für diese Verpackungen 1 insbesondere die folgenden Dimensionen (siehe Fig.9):
Insgesamt: Höhe 26:207 mm; Breite 27:114 mm; Sc halentie fe 25 mm;
Kopf11: Höhe 26:47 mm; Breite 27:31 mm; Schalentiefe 25 mm; Bestecktasche 5,
Armbereich: Höhe 26:82 mm; Breite 27: 6 mm; Schalentie fe 25 mm; Bestecktasche 5,
Brustbereich: Höhe 26:63 mm; Breite 27: 41 mm; Schalentiefe 25 mm; Speisetasche 5,
Beinbereich: Höhe 26:85 mm; Breite 27:25 mm; Sc ha le ntie fe 25 mm; Bei Würstchengrößen mit einer Höhe von ung e fä hr 80 mm bis 82 mm und einem Durchmesser von ung e fä hr 23 mm, wobei die Dimensionen selbstverständlich an die jeweiligen Speisen in geeigneter Weise angepasst werden können.

Beider in Figur 10 dargestellten Verpackung 1 wurde auf nach unten ragende Bereiche einer Bestecktasche 5 bzw. nach unten ragenden Bestecktaschen 5 verzichtet. Stattdessen finden sich seitlich zweiweitere Speisetaschenbereiche, welche jedoch nicht nach unten ragen, sondern oberhalb der nach unten ragenden Speisetaschenbereiche 3 vorgesehen sind. Auf diese Weise verbindet die Verbindung 4 insgesamt vier Speisetaschenbereiche, in denen insgesamt ohne weiteres vier Würstchen bzw. zwei große Würstchen untergebracht werden können. In der Mitte befindet sieh eine Bestecktasche 5, welche b sp w. füreine Serviette ausreichend ist. Gegebenenfalls kann auf Speisetaschen 2 im Kopfbereich verzichtet werden, so dass in der Länge genügend Raum verbleibt, um die Bestecktasche 5 bis in den Kopfbereich zu erweitern und dort Messer und Gabel unterzubringen.

Das in den Fig n.11 bis 13 dargestellte Ausführungsbeispiel entspricht ebenfalls im Wesentlichen dem Ausfühmngsbeispiel nach Fig.1, wobei jedoch der Kopf 11 über einen Haken 25 mit dem Körper 10 verbunden ist. Auf diese Weise kann die obere Speisetasche 2, in welcher bspw. Würzmittelverpackt weiden können, wählend des Erhitzens entfernt werden, so dass die Würzmittel nicht zu starker Wärme ausgesetzt sind. Insbesondere kann darin beim Verkauf bzw. beim Verzehr der Kopf an dem Haken 25 wieder angesetzt werden, um auf diese Weise die Verpac kung 1 zu vervollständigen. Durch die se Ausgestaltung ist esauch mö g - lic h, verschiedene Würzmittel in Köpfen 11 bereitzustellen, so dass ein Kunde sich bspw. Tomatensauce oderSenf als Würzmittel aussuchen kann. In diesem Zusammenhang sei der Vollständigkeit halber erwähnt, dass ggf. in bestimmten Taschen auch keine Speisen bzw. kein Besteckvorgehalten werden kann, so dass die entsprechenden Bereiche bspw. lediglich als Tellerdienen. Dieses kannbspw. für die zentrale Bestecktasche 5 gelten.

Wie insbesondere in Fig.13 dargestellt, kann die Verpackung 1 an dem Haken 25 an einem Rand des Topfes 24 oderan sonstigen Vorsprüngen oderähnlichem eingehängt weiden, da durch diesen ebenfalls eine Hinte rsc hne id ung 22 hie rfür b e re itg e stellt ist.

### Bezugszeichenliste

- 1: Verpackung
- 2: Speisetasche
- 3: Speisetaschenbereich
- 4: Verbindung
- 5: Bestecktasche
- 6: Einschneidung
- 7: unte n
- 8: oben
- 9: Be in- und Hüftenbereich
- 10: Körper
- 11: Kopf
- 12: Vorderschale
- 13: Hinterschale
- 14: Druck
- 15: Speise
- 16: Brühwurst
- 17: Würzmittel 1
- 18: Messer
- 19: Gabel
- 20: Serviette
- 21: Joch
- 22: Unterschneidung
- 23: Wasser
- 24: To pf
- 25: Haken
- 26: Höhe
- 27: Breite

## Patentansprüche

1. Verpackung für Kalt- und Warmspeise n,
**dadurch gekennzeichnet,**
**dass** zumindest zwei getrennte, einzeln nach unten (7) herausragende Speisetaschenbereiche (3) vorgesehen sind.

2. Verpackung nach Anspruch 1,
**dadurch gekennzeichnet,**
**dass** die beiden Speisetaschenbereiche (3) oder (8) miteinander entwederzu einergemeinsamen Speisetasche (2) oderzu zweigetre nnte n Sp e ise ta schen (2) verbunden sind.

3. Verpackung nach den Ansprüchen 1 und 2,
**dadurch gekennzeichnet,**
**dass** wenigstens eine Speisetasche (2) und eine Bestecktasche (5) vorgesehen sind.

4. Verpackung nach einem der vorangegangenen Ansprüche,
**dadurch gekennzeichnet,**
**dass** die Bestecktasche (5) oben (8) an der Speisetasche (2) angeordnet ist.

5. Verpackung nach einem der vorangegangenen Ansprüche,
**dadurch gekennzeichnet.**
**dass** an der Bestecktasche (5) wenigstens eine weitere Bestecktasc he (5) angeordnet ist.

6. Verpackung nach einem der vorangegangenen Ansprüche,
**dadurch gekennzeichnet**,
dassoben (8) eine weitere Speisetasche (2) angeordnet ist.

7. Verpackung nach einem der vorangegangenen Ansprüche,
**dadurch gekennzeichnet,**
**dass** wenigstens eine nach unten (7)( wirksame Hinterschneidung (22) vorgesehen ist.

8. Verpackung nach einem dervorangegangenen Ansprüche,
**dadurch gekennzeichnet**.
dasseine der Thaschen (2,5) eigensteifausgebildet ist.

9. Verpackung nach einem dervorangegangenen Ansprüche,
**dadurch gekennzeichnet.**
**dass** eine Vorderschale (12) und eine Hinterschale (13) vorgesehen sind, von denen zumindest eine jeweils für zwei der Taschen (2,5) einstückig ausgebildetist.

10. In einer Verpackung (1) nach einem der vorangegangenen Ansprüche verpackte Kaltspeise, insbesondere Süßware.

11. In einer Verpackung (1) nach einem der vorangegangenen Ansprüche verpackte Warmspeise.

12. Warmspeise nach Anspruch 11, wobei die Verpackung (1) zwei Speisetaschen (2) aufweist, in denen je weilseine Wurst verpackt ist.

13. Warmspeise nach Anspruch 11 in einerverpackung nach Anspruch 6, **dadurch gekennzeichnet,**
**dass** in einer weiteren Speisetasche (2) Würzmittel (17) verpackt sind.

14. Warmspeise nach einem der Ansprüche 11 bis 13,
**dadurch gekennzeichnet,**
**dass** die Warmspeise Brühwurst (16) umfasst.

15. Verfahren zum Ewärmen von in einer Verpackung (1) verpackten Warmspeisen,
**dadurch gekennzeichnet.**
**dass** in der Verpackung (1) verpacktes Besteck (18,19,20) gemeinsam mit der Warmspeise erwärmt wird.
